# EUROPÄISCHE PATENTSCHRIFT

(11) **EP 2 781 643 B1**
(45) Veröffentlichungstag und Bekanntmachung des Hinweises auf die Patenterteilung: **19.10.2016**
(21) Anmeldenummer: 14002170.0
(22) Anmeldetag: 24.06.2014
(51) Int. Cl.: D06F 58/02, D06F 58/22

(54) **Wäschetrockner mit Flusenfilterreinigung**
Laundry dryer with lint filter cleaning device
Sèche-linge doté d'un dispositif de nettoyage du filtre à peluches

(43) Veröffentlichungstag der Anmeldung: 24.09.2014
(73) Patentinhaber: V-Zug AG, 6301 Zug (CH)
(72) Erfinder: Hansmann, Christoph, 6343 Rotkreuz (CH)
(74) Vertreter: Sutter, Kurt

(56) Entgegenhaltungen:
- EP-A1- 2 495 363
- DE-A1- 10 058 141
- DE-U1- 9 000 624
- GB-A- 656 948
- US-A- 2 780 009
- US-A- 2 936 527
- US-A- 4 700 492
- US-A1- 2011 225 838

## Beschreibung

### Gebiet der Erfindung

Die Erfindung betrifft einen Wäschetrockner mit einer Reinigungsvorrichtung zum Entfernen von Flusen vom Flusenfilter.

### Hintergrund

EP 2 495 363 beschreibt einen Wäschetrockner mit einer Reinigungsvorrichtung zum Entfernen von Flusen vom Flusenfilter. Mit einer solchen Reinigungsvorrichtung kann das Flusenfilter automatisch gereinigt werden, so dass eine manuelle Reinigung nicht mehr oder zumindest weniger häufig erforderlich ist. Die Reinigungsvorrichtung weist einen Flusenabscheider auf, mit welchem die vom Flusenfilter entfernten Flusen in einen Flusenbehälter abgeschieden werden.

In diesem bekannten Gerät ist der Flusenabscheider in einer Ecke oberhalb der Trommel angeordnet, wofür an dieser Stelle Platz benötigt wird.

US 4 700 492 beschreibt ebenfalls einen Wäschetrockner mit der Reinigungsvorrichtung zum Entfernen der Flusen vom Flusenfilter. Die vom Filter entfernten Flusen werden in einen Flusenbehälter gefördert. Der Flusenbehälter ist über eine seitliche Klappe zugänglich.

### Darstellung der Erfindung

Es stellt sich die Aufgabe, einen Wäschetrockner der eingangs genannten Art bereitzustellen, welcher den Benutzer vor Fehlmanipulationen schützt. Diese Aufgabe wird vom Wäschetrockner gemäss Anspruch 1 erfüllt.

Anspruchsgemäss weist der Wäschetrockner somit folgende Komponenten auf:
- Ein Gehäuse, das die übrigen Komponenten des Wäschetrockners aufnimmt.
- Eine im Gehäuse angeordnete Trommel mit im Wesentlichen horizontaler Drehachse zur Aufnahme der zu trocknenden Wäsche. Unter einer "im Wesentlichen horizontalen Drehachse" ist hierbei eine Drehachse zu versehen, welche gegenüber der Horizontalen um höchstens 15°, insbesondere um höchstens 5°, geneigt ist. Die Trommel definiert einen Hüllquader, dessen seitliche Seitenflächen vertikal stehen und die Trommel tangential berühren und dessen untere und obere Seitenflächen die Trommel ebenfalls tangential berühren.
- Mittel zum Erzeugen eines Prozessluftstroms zum Trocknen der Wäsche. Der Prozessluftstrom durchläuft die Trommel und nimmt dabei Feuchtigkeit aus der Wäsche auf, und sodann wird ihm ausserhalb der Trommel diese Feuchtigkeit entzogen.
- Ein Flusenfilter zum Ausfiltern von Flusen aus dem Prozessluftstrom. Dieses kann sich z.B. in der Türe des Geräts befinden.
- Eine Reinigungsvorrichtung zum Entfernen von Flusen aus dem Flusenfilter. Die Reinigungsvorrichtung weist einen Flusenabscheider zum Abscheiden der abgesaugten Flusen auf. Mindestens ein Teil des Flusenabscheiders ist im Hüllquader der Trommel angeordnet.

Anspruchsgemäss ist der im Hüllquader angeordnete Teil des Flusenabscheiders tiefer als die Drehachse der Trommel angeordnet. Der Flusenabscheider befindet sich also zumindest teilweise im linken oder rechten unteren Eckbereich des Hüllquaders der Trommel, wodurch der Raum im Gehäuse des Wäschetrockners gut ausgenutzt werden kann.

Weiter weist der Flusenabscheider einen Flusenbehälter für die abgeschiedenen Flusen auf, welcher mindestens teilweise im genannten Hüllquader tiefer als die Drehachse angeordnet ist. Damit kann der Flusenbehälter relativ gross gewählt werden, da im erwähnten Bereich relativ viel Platz vorhanden ist.

Zudem ist der Flusenbehälter des Flusenabscheiders hinter der Benutzertüre angeordnet und nur bei geöffneter Benutzertüre zugänglich. Auf diese Weise kann ein Zugriff während des Betriebs des Geräts verhindert werden.

### Definitionen:

Begriffe wie "oberhalb", "unterhalb", "höher" oder "tiefer" sind im Hinblick auf die Vertikalrichtung bei bestimmungsgemässer Montage des Wäschetrockners zu verstehen.

Begriffe wie "vor", "hinter", "Vorderseite", "Rückseite" sind im Hinblick auf die Sicht des vor der Benutzertüre stehenden Benutzers des Geräts zu verstehen, d.h. die Trommel befindet sich z.B. hinter der Türe und die Türe befindet sich an der Vorderseite des Geräts.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine schematische Ansicht einer Flusenabsaugvorrichtung und
Fig. 2 einen Wäschetrockner, bei welchem die im vorliegenden Fall wichtigsten innenliegenden Komponenten in gestrichelten oder gepunkteten Linien dargestellt sind.

### Wege zur Ausführung der Erfindung

Ein Wäschetrockner der hier beschriebenen Art besitzt, wie in Fig. 2 dargestellt, ein Gehäuse 1, in welchem die übrigen Komponenten des Geräts angeordnet sind. Insbesondere befindet sich im Gehäuse 1 eine Trommel 2 mit im Wesentlichen horizontaler Drehachse 3. Die Trommel 2 dient der Aufnahme von Wäsche und kann im Betrieb um die Drehachse 3 rotiert werden. Nach vorne ist die Trommel 2 von einer Benutzertüre 4 verschlossen, welche an der Frontseite 6 des Geräts angeordnet ist. Weiter sind im Wäschetrockner Mittel vorgesehen, um die Trommel 2 mit einem Strom von Prozessluft zu durchsetzen. In den meisten bekannten Geräten durchsetzt dieser Prozessluftstrom die Trommel 2 von hinten nach vorne und verlässt die Trommel 2 durch ein Lochgitter in der Benutzertüre 4. Sodann durchströmt die Prozessluft ein z.B. in der Benutzertüre 4 angeordnetes Flusenfilter 5 (Fig. 1) und verlässt die Türe durch Öffnungen im Türrahmen gegen unten. Nun durchläuft die Prozessluft eine Trocknungs- und Heizvorrichtung im Sockelbereich des Geräts, in welcher die Luft zunächst durch Abkühlen getrocknet und sodann wieder erwärmt wird. Schliesslich wird sie über ein Gebläse 7 zurück zur Trommel 2 geführt.

Das vorliegende Gerät ist mit einer Reinigungsvorrichtung zum Entfernen von Flusen aus dem Flusenfilter 5 ausgestattet. Deren Aufbau kann z.B. jener gemäss EP 2 496 363 entsprechen, so dass hier auf eine Detailbeschreibung verzichtet werden kann. Die wichtigsten Komponenten einer Ausführung der Reinigungsvorrichtung sind in Fig. 1 dargestellt.

In der gezeigten, vorteilhaften Ausführung besitzt die Reinigungsvorrichtung eine Absaugdüse 10 der in EP 2 496 363 beschriebenen Art, welche Flusen vom sich drehenden Flusenfilter 5 absaugen kann. Die mit Flusen befrachtete Luft wird zu einem Flusenabscheider 11 geführt, in welchem die Flusen in einer Abscheidevorrichtung 12 abgeschieden und einem Flusenbehälter 13 zugeführt werden. Auch diese Komponenten können in der in EP 2 496 363 beschriebenen Art aufgebaut sein.

Wie aus Fig. 2 ersichtlich, ist mindestens ein Teil des Flusenabscheiders 11, im vorliegenden Beispiel mindestens ein Teil des Flusenbehälters 13 sowie der Abscheidevorrichtung 12, ausserhalb der Trommel 2 in einem Bereich unterhalb der Drehachse 3 angeordnet, wie oben erwähnt mindestens teilweise überlappend mit dem Hüllquader 14 der Trommel. Dieser Hüllquader 14 ist in Fig. 2 mit gestrichelten Linien eingezeichnet, und wie ersichtlich befindet sich der Flusenabscheider 11 zum Teil in einem der unteren Eckbereiche des Hüllquaders 14, im Ausführungsbeispiel nach Fig. 2 im unteren linken Eckbereich (von einem vor der Maschine stehenden Benutzer aus gesehen), er kann sich allerdings auch im unteren rechten Eckbereich des Hüllquaders 14 befinden.

Der Flusenbehälter 13 ist vorteilhaft hinter der Benutzertüre 12 angeordnet, so dass er bei geschlossener Benutzertüre 4 abgedeckt und nicht zugänglich ist. Damit kann eine Fehlmanipulation im Betrieb des Geräts verhindert werden.

In der in Fig. 2 gezeigten Ausführung besitzt die Benutzertüre 4 einen ersten, kreisförmigen Bereich 16, welcher die Trommel 2 nach vorne abschliesst, sowie einen zweiten Bereich 17, welcher seitlich (d.h. radial in Bezug auf die Drehachse 3) über den ersten Bereich 16 und die Trommel 2 hinaussteht. Der Flusenbehälter 13 ist vorteilhaft hinter dem zweiten Bereich 17 angeordnet.

Der Flusenbehälter 13 sitzt hinter einer Öffnung 18 an der Frontseite 6 des Geräts kann bei geöffneter Benutzertüre 4 nach vorne aus dem Wäschetrockner herausgezogen werden, so dass der Benutzer ihn leeren und reinigen kann.

Wie bereits erwähnt, kann dank der Anordnung des Flusenabscheiders 11 in einem unteren Eckbereich des Hüllquaders 14 der dort vorhandene Platz gut genutzt werden. Zudem kann der Flusenabscheider 11 sehr nahe am Flusenfilter 5 angeordnet werden, wenn das Flusenfilter 5 in der Benutzertüre 4 angeordnet ist.

In der obigen Ausführung ist das Flusenfilter in der Türe angeordnet. In einer vorteilhaften Ausführung kann es jedoch auch im Bereich des Sockels, d.h. tiefer als die Trommel 2, angeordnet sein. Auch in diesem Falle ist eine Anordnung des Flusenabscheiders 11 in einem unteren Eckbereich des Hüllquaders aufgrund der räumlichen Nähe zum Flusenfilter von Vorteil.

Die Anordnung des Flusenabscheiders 11 in einem unteren Eckbereich des Hüllquaders 14 hat weiter den Vorteil, dass der Flusenbehälter sowohl bei einer Bodenmontage des Geräts als auch bei einer Turmmontage (über einer Waschmaschine) auf einer Höhe zu liegen kommt, in welcher er für den Benutzer gut erreichbar ist.

In der obigen Ausführung wurde ein Gerät mit geschlossenem Prozessluftstrom beschrieben, bei welchem die der Trommel entnommene Prozessluft nach dem Aufbereiten wieder vollständig in die Trommel zurückgeführt wird. Es ist auch denkbar, die vorliegende Erfindung bei Geräten mit nur teilweise geschlossenem oder offenem Prozessluftstrom zu verwenden, bei denen im Betrieb mindestens ein Teil der Prozessluft dauernd durch Umgebungsluft ersetzt wird.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Wäschetrockner mit
einem Gehäuse (1),
einer im Gehäuse (1) angeordneten Trommel (2) mit einer Drehachse (3) zur Aufnahme der zu trocknenden Wäsche, wobei die Trommel (2) einen Hüllquader (14) definiert, dessen seitliche Seitenflächen vertikal stehen und die Trommel (2) tangential berühren und dessen untere und obere Seitenflächen die Trommel (2) ebenfalls tangential berühren, wobei die Drehachse (3) gegenüber der Horizontalen um höchstens 15° geneigt ist,
einer Benutzertüre (4) an einer Frontseite (6) des Wäschetrockners zum Be- und Entladen der Trommel (2),
Mitteln (7) zum Erzeugen eines Prozessluftstroms zum Trocknen der Wäsche,
einem Flusenfilter (5) zum Ausfiltern von Flusen aus dem Prozessluftstrom,
eine Reinigungsvorrichtung (10 - 13) zum Entfernen von Flusen aus dem Flusenfilter (5), wobei die Reinigungsvorrichtung (10 - 13) einen Flusenabscheider (11) zum Abscheiden der entfernten Flusen aufweist, wobei mindestens ein Teil des Flusenabscheiders (11) im Hüllquader (14) angeordnet ist und wobei der Flusenabscheider (11) einen Flusenbehälter (13) zur Aufnahme abgeschiedener Flusen aufweist,
**dadurch gekennzeichnet, dass** der im Hüllquader (14) angeordnete Teil des Flusenabscheiders (11) tiefer als die Drehachse (3) in einem linken oder rechten unteren Eckbereich des Hüllquaders (14) der Trommel (2) angeordnet ist und dass der Flusenbehälter (13) hinter der Benutzertüre (4) angeordnet und nur bei geöffneter Benutzertüre (4) zugänglich ist.

2. Wäschetrockner nach Anspruch 1, wobei der Flusenbehälter (13) mindestens teilweise im Hüllquader (14) tiefer als die Drehachse (3) angeordnet ist.

3. Wäschetrockner nach einem der vorangehenden Ansprüche, wobei der Flusenbehälter (13) bei geöffneter Benutzertüre (4) nach vorne aus dem Wäschetrockner herausziehbar ist.

4. Wäschetrockner nach einem der vorangehenden Ansprüche, wobei die Benutzertüre (4) einen ersten Bereich (16) aufweist, welcher die Trommel (2) nach vorne abschliesst, sowie einen zweiten Bereich (17), welcher seitlich über den ersten Bereich (16) und die Trommel (2) hinaussteht, wobei der Flusenbehälter (12) hinter dem zweiten Bereich (17) angeordnet ist.

5. Wäschetrockner nach einem der vorangehenden Ansprüche, wobei das Flusenfilter (5) in der Benutzertüre (4) angeordnet ist.

6. Wäschetrockner nach einem der Ansprüche 1 bis 4, wobei das Flusenfilter (5) in einem Sockelbereich des Geräts tiefer als die Trommel (2) angeordnet ist.

7. Wäschetrockner nach einem der vorangehenden Ansprüche, wobei der Flusenbehälter (13) hinter einer Öffnung (18) in einer Frontseite (6) des Wäschetrockners angeordnet ist.

## Claims

1. Laundry dryer with
a housing (1),
a drum (2) arranged inside the housing (1) with a rotation axis (3) for receiving the laundry to be dried, wherein the drum (2) defines a bounding cube (14), the side faces of which are vertical and touch the drum (2) tangentially and its bottom and top face also touch the drum (2) tangentially, wherein the rotation axis (3) is inclined with respect to the horizontal by at most 15°,
a user door (4) on a front face (6) of the laundry drier for charging or discharging the drum (2),
means (7) for generating a process air flow for drying the laundry,
a fluff filter (5) for filtering fluffs from the process air flow,
a cleaning device (10 - 13) for removing fluffs from the fluff filter (5), wherein the cleaning device (10 - 13) has a fluff separator (11) for discharging the removed fluffs, wherein at least a part of the fluff separator (11) is arranged inside the bounding cube (14) and wherein the fluff separator (11) has a fluff container (13) for receiving discharged fluffs,
**characterized in that** the part of the fluff separator (11) arranged in the bounding cube (14) is arranged lower than the rotation axis (3) in a left or right corner bottom area of the bounding cube (14) of the drum (2) and **in that** the fluff container (13) is arranged behind the user door (4) and is accessible only when the user door (4) is opened.

2. Laundry dryer according to claim 1,
wherein the fluff container (13) is arranged at least partially inside the bounding cube (14) lower than the rotation axis (3).

3. Laundry dryer according to one of the preceding claims, wherein the fluff container (13) can be pulled out of the laundry dryer towards the front when the user door (4) is opened.

4. Laundry dryer according to one of the preceding claims, wherein the user door (4) has a first area (16) delimiting the drum (2) towards the front, as well as a second area (17) protruding laterally above the first area (16) and the drum (2), wherein the fluff container (12) is arranged behind the second area (17).

5. Laundry dryer according to one of the preceding claims, wherein the fluff filter (5) is arranged in the user door (4).

6. Laundry dryer according to one of the claims 1 to 4, wherein the fluff filter (5) is arranged in a base area of the device lower than the drum (2).

7. Laundry dryer according to one of the preceding claims, wherein the fluff container (13) is arranged behind an opening (18) in a front face (6) of the laundry dryer.

## Revendications

1. Sèche-linge avec
une carcasse (1),
un tambour (2) arrangé dans la carcasse (1), avec un axe de rotation (3) pour recevoir le linge à sécher, le tambour (2) définissant un cube enveloppe (14), les faces latérales duquel sont verticales et touchent le tambour (2) de manière tangentielle et sa face inférieure et sa face supérieure touche le tambour (2) également de manière tangentielle, l'axe de rotation (3) étant incliné par rapport à l'horizontale par maximum 15°,
une porte d'utilisateur (4) sur une face frontale (6) du sèche-linge pour charger et décharger le tambour (2),
des moyens (7) pour générer un écoulement d'air de processus pour sécher le linge,
un filtre à peluches (5) pour filtrer des peluches de l'écoulement d'air de processus,
un dispositif de nettoyage (10 - 13) pour enlever des peluches du filtre à peluches (5), le dispositif de nettoyage (10 - 13) ayant un déchargeur de peluches (11) pour décharger les peluches enlevées, au moins une partie du déchargeur de peluches (11) étant arrangée dans le cube enveloppe (14) et le déchargeur de peluches (11) ayant un récipient de peluches (13) pour recevoir des peluches déchargées,
**caractérisé en ce que** la partie du déchargeur de peluches (11) arrangée dans le cube enveloppe (14) est arrangée plus bas que l'axe de rotation (3) dans une région de coin gauche ou droite du cube enveloppe (14) du tambour (2) et **en ce que** le récipient de peluches (13) est arrangé derrière la porte d'utilisateur (4) et il est uniquement accessible quand la porte d'utilisateur (4) est ouverte.

2. Sèche-linge selon la revendication 1, le récipient de peluches (13) étant arrangé au moins partiellement dans le cube enveloppe (14) plus bas que l'axe de rotation (3).

3. Sèche-linge selon l'une des revendications précédentes, le récipient de peluches (13) pouvant être tiré hors du sèche-linge quand la porte d'utilisateur (4) est ouverte.

4. Sèche-linge selon l'une des revendications précédentes, la porte d'utilisateur (4) ayant une première zone (16) délimitant le tambour (2) vers le front, ainsi qu'une deuxième zone (17) qui fait saille latéralement au-dessus de la première zone (16) et du tambour (2), le récipient de peluches (12) étant arrangé derrière la deuxième zone (17).

5. Sèche-linge selon l'une des revendications précédentes, le filtre à peluches (5) étant arrangé dans la porte d'utilisateur (4).

6. Sèche-linge selon l'une des revendications 1 à 4, le filtre à peluches (5) étant arrangé dans une zone de base du dispositif plus bas que le tambour (2).

7. Sèche-linge selon l'une des revendications précédentes, le récipient de peluches (13) étant arrangé derrière une ouverture (18) dans une face frontale (6) du sèche-linge.
